# EUROPÄISCHE PATENTSCHRIFT

(11) **EP 0 756 835 B1**
(45) Veröffentlichungstag und Bekanntmachung des Hinweises auf die Patenterteilung: **06.03.2002**
(21) Anmeldenummer: 95119371.3
(22) Anmeldetag: 08.12.1995
(51) Int. Cl.: A45C 13/22

(54) **Koffer oder dergleichen Behältnis**
Suitcase or similar container
Valise ou récipient similair

(30) Priorität: 18.07.1995 DE 19526141
(43) Veröffentlichungstag der Anmeldung: 05.02.1997
(73) Patentinhaber: Schleer, Hilmar, 79102 Freiburg (DE)
(72) Erfinder: Schleer, Hilmar, 79102 Freiburg (DE)
(74) Vertreter: Patent- und Rechtsanwaltssozietät, Maucher, Börjes & Kollegen

(56) Entgegenhaltungen:
- BE-A- 341 802
- DE-A- 1 457 213
- DE-C- 509 972
- DE-C- 808 271
- DE-C- 823 486
- DE-U- 9 102 330
- FR-A- 2 712 153
- US-A- 1 343 195
- US-A- 3 513 952
- US-A- 3 572 870
- US-A- 4 254 850
- US-A- 4 358 005
- US-A- 4 733 549

## Beschreibung

Die Erfindung betrifft einen Koffer oder dergleichen Behältnis, mit zumindest einem Handgriff zum Transportieren dieses Behältnisses, welcher Handgriff im Bereich der Trennebene zweier, den Innenraum des Koffers oder dergleichen Behältnisses begrenzender und verschwenkbar miteinander verbundener Koffer- oder Behälterteile von einer Transportstellung in eine von außen unumgreifbare Sicherungsposition im Innenraum des Koffers oder dergleichen Behältnisses verschwenkbar ist.

Es sind bereits eine Vielzahl von Behältnissen bekannt, die zumindest einen Handgriff zum Transportieren dieses Behältnisses aufweisen. So kennt man beispielsweise verschiedene Reisekoffer, die einen Handgriff zum Tragen sowie gegebenenfalls zumindest einen weiteren Handgriff zum Ziehen dieses Koffers aufweisen.

Beim Transport solcher Behältnisse besteht die Gefahr, daß diese insbesondere in unbeobachteten Augenblicken entwendet werden. Da diese Behältnisse auch von unberechtigten Personen am Handgriff leicht ergriffen und in üblicher Weise fortgeschafft werden können, fällt ein solcher Diebstahl auch den umstehenden Personen nicht weiter auf.

Man hat daher auch bereits eine Koffertasche geschaffen, deren Taschenöffnung durch zwei Verschlußbügel begrenzt ist (vgl. US-A-1 343 195). Diese Verschlußbügel sind gelenkig miteinander verbunden und zwischen einer Offenstellung und einer Schließstellung verschwenkbar, in welcher die Verschlußbügel etwa übereinander liegen und mittels eines Sperrschlosses gesichert werden können. Zum Mitführen dieser Koffertasche ist ein Handgriff vorgesehen, der etwa im Bereich der Trennebene der beiden Verschlußbügel und der mit ihnen verbundenen Taschenhälften verschwenkbar gehalten ist.

Um die vorbekannte Koffertasche gegen Diebstahl sichern und um den Handgriff in eine unumgreifbare Schwenkposition im Innenraum des Koffers durch Verschließen des Kofferschlosses sichern zu können, ist der Handgriff an seinen beiden Griffenden jeweils an einem etwa S-förmigen und in Fig. 4 der US-A-1 343 195 näher dargestellten Trägerteil gehalten, die im Innenraum des Koffers schwenkbar gelagert und durch den zwischen den Verschlußbügeln verbleibenden Spalt hindurchgeführt werden können.

Nachteilig ist jedoch, daß zwischen den beiden Verschlußbügeln stets ein Spalt verbleiben muß, der entsprechend der Dicke der Trägerteile ausreichend groß zu bemessen ist. Da die Trägerteile an das in diesem Behältnis mitzuführende Gewicht anzupassen und insbesondere bei schwereren Lasten ausreichend dick zu bemessen sind, kann ein vergleichsweise großer Spalt verbleiben. Dieser Spalt steht nicht nur einem dichten Verschließen des aus US-A-1 343 195 vorbekannten Koffers entgegen, sondern bietet eine Angriffsfläche für Diebe, um die Kofferhälften aufbrechen und das Kofferschloß aufhebeln zu können. Der durch Verschwenken des Handgriffs in den Innenraum erreichbaren zusätzlichen Sicherheit gegen unbemerktes Entwenden dieser Koffertasche steht daher die Unberechtigten erleichterte Möglichkeit gegenüber, die aus US-A-1 343 195 vorbekannte Tasche ohne weiteres aufbrechen zu können.

Aus der FR-A-2 712 153 ist bereits ein Koffer bekannt, dessen Handgriff verschwenkt und an der Kofferaußenseite mittels eines Sperrschlosses gesichert werden kann. Bei diesem vorbekannten Koffer ist jedoch nachteilig, daß der Schloßkörper stets über die KofferAußenseite vorsteht und daß durch das vom Kofferschloß separate Sperrschloß ein nicht unerheblicher Mehraufwand in Konstruktion und Herstellung erforderlich ist.

In der BE-A-341 802 ist bereits ein Koffer beschrieben, bei dem der Handgriff vom Koffer abgenommen und separat verwahrt werden kann. Dieser vorbekannte Koffer ist jedoch nicht nur ebenfalls mit einem erheblichen zusätzlichen Konstruktions- und Herstellungsaufwand verbunden, vielmehr besteht auch die Gefahr, daß der vom Koffer separat aufbewahrte Handgriff verlorengeht und im Bedarfsfalle selbst den berechtigten Anwendern nicht mehr zur Verfügung steht.

Die aus den vorgenannten Druckschriften bekannten Behältnisse haben zudem den wesentlichen Nachteil, daß stets das gesamte Behältnis geöffnet werden muß, wenn entweder beispielsweise ein Schlüsselbund oder das Portemonnaie abgelegt oder entnommen werden soll oder wenn der Handgriff nach außen geschwenkt oder im Kofferinneren gar nach ihm gesucht werden muß.

Es besteht daher die Aufgabe, die Handhabung des eingangs erwähnten Behältnisses wesentlich zu vereinfachen.

Die erfindungsgemäße Lösung dieser Aufgabe besteht bei dem Koffer oder dergleichen Behältnis der eingangs erwähnten Art darin, daß zumindest ein Behälterteil ein nach außen aufklappbares den Innenraum mitbegrenzendes Kopfteil hat. Das an zumindest einem Behälterteil des erfindungsgemäßen Behältnisses vorgesehene, nach außen aufklappbare Kopfteil erlaubt es, den Handgriff vergleichsweise bequem in das Kofferinnere zu verschwenken, ohne daß dabei der gesamte Koffer oder dergleichen Behältnis geöffnet werden müßte.

Dabei sieht eine besonders vorteilhafte Ausführungsform gemäß der Erfindung vor, daß die beiden Behälterteile jeweils ein Kopfteil aufweisen, die in entgegengesetzten Richtungen nach außen aufklappbar und dazu jeweils um eine Drehachse verschwenkbar sind, welche vorzugsweise etwa parallel zur Schwenkachse zwischen den Behälterteilen angeordnet ist. Die beiden, in entgegengesetzte Richtung nach außen aufklappbaren Kopfteile erlauben es, den Koffer oder dergleichen Behältnis soweit zu öffnen, daß beispielsweise ein mitgeführtes Kleidungsstück oder dergleichen Gegenstand leicht aus dem Behälterinneren herausgeholt oder stattdessen dort auch verstaut werden kann, ohne daß der Koffer oder dergleichen Behältnis - insbesondere an ungelegenen Orten - vollständig und unbequem geöffnet werden müßte.

Dabei ist es besonders vorteilhaft, wenn in den Behälterteilen zwischen deren Schwenkachse und der Drehachse des Kopfteiles (den Drehachsen der Kopfteile) ein Zwischenboden vorgesehen ist. Mittels dieses Zwischenbodens kann das Behälterinnere in zumindest zwei Stauräume unterteilt werden, wobei davon der durch den Zwischenboden sowie die Kopfteile begrenzte Innenraum einen separaten Stauraum bildet.

Zweckmäßig ist es, wenn in dem vom Kopfteil (von den Kopfteilen) umgrenzten Behälterinnenraum zumindest ein separater, vorzugsweise verschließbarer und insbesondere lösbar gehaltener Innenbehälter vorgesehen ist. Dieser Innenbehälter kann beispielsweise zur Aufnahme der mitgeführten Kosmetik- oder Körperpflegemittel oder auch zur Aufbewahrung von Wertsachen dienen. Insbesondere ein die Wertsachen aufnehmender und somit praktisch als Kassette oder Safe mitgeführter Innenbehälter kann, wenn er im Behältnis lösbar gehalten ist, leicht aus dem Koffer oder dergleichen entnommen und vorübergehend etwa in einem Hotelsafe untergebracht werden.

Zweckmäßig ist es, wenn der um eine Drehachse in den Behälterinnenraum verschwenkbare Handgriff im Bereich seiner Drehgelenke kugelförmig ausgebildet ist. Durch die kugelförmige Ausgestaltung des Handgriffes im Bereich seiner Drehgelenke steht dieser Handgriff in seiner Sicherungsposition allenfalls geringfügig über die Kofferaußenwand vor und bietet somit praktisch keine Angriffsfläche für unberechtigte Manipulationen.

Um auch größere Koffer leicht mitführen zu können, weisen derartige Behältnisse oft Rollen oder Räder auf, mit denen das Behältnis bequem verschoben werden kann. Um ein bequemes Verschieben noch zusätzlich zu begünstigen, ist es zweckmäßig, wenn zumindest an einem der Behälterteile ein als Schiebehilfe ausgebildeter Handgriff verschieblich geführt ist und wenn der Handgriff in einer Schiebeendstellung am Behälter verriegelbar, abschließbar oder dergleichen sicherbar ist. Dabei ist es zweckmäßig, wenn an beiden Behälterteilen jeweils ein als Schiebehilfe ausgebildeter Handgriff vorgesehen ist und wenn diese Handgriffe zumindest in einer ausgefahrenen Gebrauchsstellung lösbar miteinander koppelbar sind. Zum Aufklappen des Koffers oder dergleichen Behältnis können diese Handgriffe somit leicht voneinander abgekoppelt werden, so daß sich die beiden gelenkig miteinander verbundenen Behälterteile zum Freilegen des Behälterinnenraums aufklappen lassen.

Um die einfache Handhabbarkeit des erfindungsgemäßen Koffers noch zusätzlich zu begünstigen, ist es vorteilhaft, wenn der Handgriff gegen eine Rückstellkraft in seine Sicherungsstellung bewegbar ist. Nachdem der Handgriff zunächst in seine unumgreifbare Schwenkposition verschwenkt wurde, braucht praktisch nur die den Handgriff in dieser Sicherungsposition haltende Sicherung gelöst werden, damit der Handgriff sich infolge der Rückstellkraft in seine Gebrauchsstellung bewegt. In dieser Gebrauchsstellung kann der Handgriff leicht umgriffen und der Koffer bequem mitgeführt werden.

Möglich ist es, den Handgriff mit Hilfe eines Sicherungssplints oder dergleichen in seiner unumgreifbaren Sicherungsposition zu sichern. Bevorzugt wird jedoch eine Ausführungsform, bei der der Handgriff mit Hilfe zumindest eines Sperrschlosses in seiner unumgreifbaren Sicherungsposition sicherbar ist.

Zweckmäßig ist es, wenn das Sperrschloß als Schlüssel- und/oder Zahlenschloß ausgebildet ist. Dabei kann dem Sperrschloß derselbe Schlüssel oder dieselbe Zahlenkombination zugeordnet werden, die auch die zum Verschließen der Kofferschalen vorgesehenen Kofferschlösser aufweisen.

Eine bevorzugte Ausführungsform gemäß der Erfindung sieht vor, daß das Sperrschloß als Kofferschloß ausgebildet ist, mit welchem Kofferschloß sowohl der Koffer-Innenraum als auch der zumindest eine in den Koffer-Innenraum verschwenkte Handgrif sicherbar ist.

Bei dem erfindungsgemäßen Koffer oder dergleichen Behältnis wird ein insbesondere unauffälliges Entwenden durch unberechtigte Personen unmöglich gemacht oder zumindest wesentlich erschwert.

Weitere Merkmale der Erfindung ergeben sich aus der folgenden Beschreibung erfindungsgemäßer Ausführungsbeispiele in Verbindung mit den Ansprüchen sowie der Zeichnung. Die einzelnen Merkmale können je für sich oder zu mehreren bei einer Ausführungsform gemäß der Erfindung verwirklicht sein.

Es zeigt:
- Fig. 1 - 5: ein als Koffer ausgebildetes Behältnis in unterschiedlichen Darstellungen, dessen drehbar gelagerter Handgriff in das Kofferinnere verschwenkbar ist.

In den Figuren 1 bis 5 ist ein als Koffer ausgebildetes Behältnis dargestellt, das zum Transportieren einen Handgriff 1 aufweist.

Dieser Handgriff 1 ist von einer in Figur 1 und 3 dargestellten Transport- oder Gebrauchsstellung in eine in Figur 2 abgebildete Sicherungsposition verschwenkbar. Der Handgriff 1 des in den Figuren 1 bis 5 dargestellten Koffers ist dazu im Bereich der Trennebene zweier, den Innenraum des Koffers begrenzender Koffer- oder Behälterteile 2, 3 verschwenkbar gehalten. Um den Koffer bei Bedarf gegen ein Entwenden durch unberechtigte Personen zu sichern, kann der Handgriff 1 aus seiner Transport- oder Gebrauchsstellung gemäß Figur 1 in den Innenraum des Koffers verschwenkt werden. Der gemäß Figur 2 in den Innenraum verschwenkte Handgriff kann dort mittels eines Sperrschlosses 4 gesichert werden, welches gleichzeitig auch als Sperrschloss für die Kofferteile 2, 3 dient.

Sofern das in den Figuren 1 bis 5 dargestellte Behältnis überhaupt ohne den Handgriff 1 transportiert werden kann, fällt auch den umstehenden Personen ein unberechtigter Transport des Behältnisses dadurch auf, daß dieser Koffer umständlich und nicht an den dafür vorgesehenen Handgriffen gehalten wird. Auch in größeren Menschenmengen, wie sie manchmal an Flughäfen oder Bahnhöfen vorzufinden sind, ist eine Person leicht aufzufinden, die den Koffer mit dem in den Kofferinnenraum verschwenkten Handgriff gemäß Figur 2 in derart unüblicher und unbequemer Weise transportiert; dies wird eventuell auch Diebe von vorneherein von einem Diebstahl des Koffers abhalten.

Aus Figur 3 wird deutlich, daß der dort abgebildete Koffer an jedem seiner Behälterteile 3, 4 zusätzlich einen als Schiebehilfe ausgebildeten mehrteiligen Handgriff 5 aufweist, dessen Griffteile 5a und 5b Behälterteile 3, 4 verschieblich geführt sind. Der als Schiebehilfe dienende Handgriff 5 ist in seiner in den Figuren 1 und 2 dargestellten Schiebeendstellung am Koffer verriegelbar, abschließbar oder dergleichen sicherbar. Wird der Handgriff 5 in die in Figur 3 dargestellte Transportstellung verschoben, kann der Koffer in Verbindung mit den am Kofferboden vorgesehenen Laufrollen oder dergleichen leicht und bequem durch die berechtigte Person verschoben werden.

In Figur 3 ist angedeutet, daß die in gleicher Höhe an den Behälterteilen 2, 3 vorgesehenen Griffteile 5a und 5b in der ausgefahrenen Gebrauchsstellung lösbar miteinander koppelbar sind. Durch Abkoppeln der Griffteile 5a und 5b voneinander kann der in den Figuren 1 bis 5 dargestellte Koffer ohne weiteres vollständig aufgeklappt werden.

In den Figuren 4 und 5 ist gezeigt, daß die beiden Behälterteile 2, 3 jeweils ein Kopfteil 6, 7 aufweisen. Die an den Behälterteilen 2, 3 vorgesehenen Kopfteile 6, 7 sind in entgegengesetzte Richtungen nach außen aufklappbar. Dabei sind die Kopfteile 6, 7 jeweils um eine Drehachse 8 verschwenkbar, welche etwa parallel zur Schwenkachse zwischen den Koffer- oder Behälterteilen 2, 3 angeordnet ist. Diese Drehachse 8 der Kopfteile 6, 7 kann durch die Flexibilität des beispielsweise aus Stoff bestehenden Koffer-Wandmaterials oder durch eine Schwächungsstelle dieses Materials gebildet sein, möglich ist aber auch, daß jedes der Kopfteile 6, 7 mit dem ihm zugeordneten Behälterteil über zumindest ein Drehgelenk 8 verbunden ist.

In den Figuren 4 und 5 wird deutlich, daß in den Behälterteilen 2, 3 zwischen deren Schwenkachse und der Drehachse 8 der Kopfteile 6, 7 ein Zwischenboden 9 vorgesehen ist. Dieser Zwischenboden unterteilt den Kofferinnenraum, wobei der Zwischenboden 9 sowie die angrenzenden Kopfteile 6, 7 einen separaten Stauraum bilden. Durch Öffnen des Koffers am Sperrschloß 4 und durch Aufklappen der Kopfteile 6, 7 nach außen kann somit ein Stauraum aufgeklappt werden, der zum Ablegen eines Mantels oder dergleichen Gegenständen dient. Der vom Zwischenboden 9 sowie den Kopfteilen 6, 7 begrenzte Kofferinnenraum läßt sich nutzen, ohne daß der in den Figuren 1 bis 5 dargestellte Koffer insbesondere an ungeeigneten Orten vollständig aufgeklappt werden müßte.

In den Figuren 4 und 5 ist gezeigt, daß in dem von den Kopfteilen 2, 3 umgrenzten Behälterinnenraum ein separater und hier als Wertkassette ausgebildeter Innenbehälter 10 lösbar gehalten ist, der zum Schutz der darin enthaltenen Schmuck- oder dergleichen Wertsachen seinerseits verschließbar ist. Während dieser Innenbehälter 10 beim Koffer gemäß Figur 4 am Zwischenboden 9 lösbar fixiert wird, ist der Innenbehälter 10 bei dem Koffer gemäß Figur 5 durch eine Trennwand 11 sicher gehalten, welche in den Kopfteilen 6, 7 einen insbesondere formangepaßten Aufbewahrungsraum abteilt. In Figur 4 ist angedeutet, daß der zur Aufbereitung der Gegenstände 12 genutzte Stauraum in den Kopfteilen 6, 7 bei Bedarf durch weitere Trennwände 13 abgedeckt oder unterteilt werden kann.

Wie aus Figur 2 deutlich wird, ist der um eine Drehachse in den Behälterinnenraum verschwenkbare Handgriff 1 im Bereich seiner Drehgelenke kugelförmig ausgebildet. Durch diese kugelförmige Ausgestaltung der Drehgelenke stehen diese in der in Figur 2 dargestellten Sicherungsposition des Handgriffes praktisch nicht nach außen über, so daß am Handgriff 1 und dessen Drehgelenken 14 nicht ohne weiteres durch Unberechtigte manipuliert werden kann.

Die Griffteile 5a und 5b der in den Fig. 4 und 5 dargestellten Koffer sind koaxial zur Drehachse 8 der Kopfteile 6, 7 verschieblich geführt, wozu das Drehgelenk 8 zur Aufnahme des - hier nicht dargestellten - stabförmigen Schiebeteils der Griffteile 5a und 5b als Hohlachse ausgebildet ist.

## Patentansprüche

1. Koffer oder dergleichen Behältnis, mit zumindest einem Handgriff (1) zum Transportieren dieses Behältnisses, welcher Handgriff (1) im Bereich der Trennebene zweier, den Innenraum des Koffers oder dergleichen Behältnisses begrenzender und verschwenkbar miteinander verbundener Koffer- oder Behälterteile (2, 3) von einer Transportstellung in eine von außen unumgreifbare Sicherungsposition im Innenraum des Koffers oder dergleichen Behältnisses verschwenkbar ist, **dadurch gekennzeichnet, daß** zumindest ein Behälterteil (2, 3) ein nach außen aufklappbares den Innenraum mitbegrenzendes Kopfteil (6, 7) hat.

2. Koffer nach Anspruch 1, **dadurch gekennzeichnet, daß** die beiden Behälterteile (2, 3) jeweils ein Kopfteil (6, 7) aufweisen, die in entgegengesetzte Richtungen nach außen aufklappbar und dazu jeweils um eine Drehachse (8) verschwenkbar sind, welche vorzugsweise etwa parallel zur Schwenkachse zwischen den Behälterteilen (2, 3) angeordnet ist.

3. Koffer nach Anspruch 1 oder 2, **dadurch gekennzeichnet, daß** in den Behälterteilen (2, 3) zwischen deren Schwenkachse und der Drehachse (8) des Kopfteiles (6, 7) (den Drehachsen der Kopfteile) ein Zwischenboden (9) vorgesehen ist.

4. Koffer nach einem der Ansprüche 1 bis 3, **dadurch gekennzeichnet, daß** in dem vom Kopfteil (6, 7) (von den Kopfteilen) umgrenzten Behälterinnenraum zumindest ein separater, vorzugsweise verschließbarer und insbesondere lösbar gehaltener Innenbehälter (10) vorgesehen ist.

5. Koffer nach einem der Ansprüche 1 bis 4, **dadurch gekennzeichnet, daß** der um eine Drehachse in den Behälterinnenraum verschwenkbare Handgriff (1) im Bereich seiner Drehgelenke (14) kugelförmig ausgebildet ist.

6. Koffer nach einem der Ansprüche 1 bis 5, **dadurch gekennzeichnet, daß** zumindest an einem der Behälterteile (2, 3) ein als Schiebehilfe ausgebildeter Handgriff (5) verschieblich geführt ist und daß der Handgriff (5) in einer unumgreifbaren Schiebeendstellung am Behälter verriegelbar, abschließbar oder dergleichen sicherbar ist.

7. Koffer nach einem der Ansprüche 1 bis 6, **dadurch gekennzeichnet, daß** an beiden Behälterteilen (2, 3) jeweils ein Griffteil (5a, 5b) eines als Schiebehilfe ausgebildeten Handgriffs (5) vorgesehen ist und daß diese Griffteile (5a, 5b) zumindest in einer ausgefahrenen Gebrauchsstellung lösbar miteinander koppelbar sind.

8. Koffer nach einem der Ansprüche 1 bis 7, **dadurch gekennzeichnet, daß** der Handgriff (1) gegen eine Rückstellkraft in seine Sicherungsstellung bewegbar ist.

9. Koffer nach einem der Ansprüche 1 bis 8, **dadurch gekennzeichnet, daß** der Handgriff (1) mit Hilfe zumindest eines Sperrschlosses (4) in einer unumgreifbaren Sicherungsposition sicherbar ist.

10. Koffer nach einem der Ansprüche 1 bis 9, **dadurch gekennzeichnet, daß** das Sperrschloß (4) als Schlüssel- und/oder Zahlenschloß ausgebildet ist.

11. Koffer nach einem der Ansprüche 1 bis 10, **dadurch gekennzeichnet, daß** das Sperrschloß (4) als Kofferschloß für die Kofferteile (2, 3) ausgebildet ist, mit welchem Kofferschloß sowohl der Koffer-Innenraum als auch der zumindest eine in den Koffer-Innenraum verschwenkte Handgriff (1) sicherbar ist.

12. Koffer nach einem der Ansprüche 1 bis 11, **dadurch gekennzeichnet, daß** der Koffer als Rahmenkoffer oder als Schalenkoffer ausgebildet ist.

## Claims

1. Case or similar container, having at least one handle (1) for transporting this container, said handle (1) being swivellable, in the region of the plane of separation between two pivotably connected case or container sections (2, 3) which delimit the interior of the case or similar container, from a transporting position into a secure position inside the case or similar container where it cannot be gripped from the outside, **characterised in that** at least one section (2, 3) of the container has a top portion (6, 7) which can be folded outwards and which helps to delimit the interior.

2. Case according to claim 1, **characterised in that** the two container sections (2, 3) each have a top portion (6, 7) which can be folded outwards in opposite directions and for this purpose are each pivotable about a rotation axis (8) which is preferably substantially parallel to the swivel axis between the container sections (2, 3).

3. Case according to claim 1 or 2, **characterised in that** an intermediate floor (9) is provided in the container sections (2, 3) between their swivel axis and the rotation axis (8) of the top portion (6, 7) (the rotation axes of the top portions).

4. Case according to one of claims 1 to 3, **characterised in that** in the interior of the container bounded by the top portion (or the top portions)(6, 7) there is provided at least one separate inner container (10) which is preferably lockable and, in particular, detachable.

5. Case according to one of claims 1 to 4,
**characterised in that** the handle (1) which is swivellable about a rotation axis in the interior of the container is spherical in shape in the vicinity of its swivel joint (14).

6. Case according to one of claims 1 to 5, **characterised in that** a handle (5) constructed as a pushing/pulling aid is movably guided at least on one of the container sections (2, 3) and **in that** the handle (5) can be latched, closed off or otherwise secured on the container in an end position where it cannot be gripped.

7. Case according to one of claims 1 to 6, **characterised in that** a handle portion (5a, 5b) of a handle (5) constructed as a pushing/pulling aid is provided on each of the two container sections (2, 3) and **in that** these handle portions (5a, 5b) can be releasably coupled to each other at least in an extended position of use.

8. Case according to one of claims 1 to 7, **characterised in that** the handle (1) is movable into its secure position counter to a recoil force.

9. Case according to one of claims 1 to 8, **characterised in that** the handle (1) can be secured in a secure position where it cannot be gripped, by means of at least one lock (4).

10. Case according to one of claims 1 to 9, **characterised in that** the lock (4) is in the form of a key-operated lock and/or a numerical lock.

11. Case according to one of claims 1 to 10, **characterised in that** the lock (4) is constructed as a case lock for the case sections (2, 3), said case lock being used to secure both the interior of the case and also the minimum of one handle (1) which is pivoted into the interior of the case.

12. Case according to one of claims 1 to 11, **characterised in that** the case is constructed as a frame case or as a moulded case.

## Revendications

1. Valise ou récipient similaire, avec au moins une poignée (1) pour le transport de ce récipient, laquelle poignée (1) peut être pivotée à l'intérieur de la valise ou du récipient similaire, dans la partie du niveau de séparation de deux parties (2, 3) de valise ou de récipient raccordées entre elle de manière pivotante et limitant l'espace intérieur de la valise ou du récipient similaire, d'une position de transport à une position de sûreté insaisissable depuis l'extérieur, **caractérisé(e) en ce qu**'au moins une partie du récipient (2, 3) possède une tête (6, 7) s'ouvrant vers l'extérieur et limitant aussi l'espace intérieur.

2. Valise selon la revendication 1, **caractérisée en ce que** les deux parties de récipient (2, 3) présentent respectivement une tête (6, 7) qui s'ouvre vers l'extérieur en sens opposé et qui est en outre pivotante autour d'un axe de rotation (8) placé de préférence à peu près parallèlement à l'axe de pivotement entre les parties du récipient (2, 3).

3. Valise selon la revendication 1 ou 2, **caractérisée en ce qu**'un fond intermédiaire (9) est prévu dans les parties du récipient (2, 3) entre leur axe de pivotement et l'axe de rotation (8) de la tête (6, 7) (les axes de rotation des têtes).

4. Valise selon l'une des revendications 1 à 3, **caractérisée en ce qu**'au moins un récipient interne (10) séparé, de préférence pouvant être fermé, et maintenu notamment de manière amovible, est prévu dans l'espace intérieur du récipient limité par la tête (6, 7) (les têtes).

5. Valise selon l'une des revendications 1 à 4, **caractérisée en ce que** la poignée (1) pivotante autour d'un axe de rotation dans l'espace intérieur du récipient est formée de manière sphérique dans la partie de ses articulations de rotation (14).

6. Valise selon l'une des revendications 1 à 5, **caractérisée en ce qu**'au moins une poignée (5) formée comme aide coulissante est guidée de façon déplaçable sur l'une des parties du récipient (2, 3) et **en ce que** la poignée (5) peut être verrouillée, fermée, ou bloquée de manière similaire sur le récipient dans une position finale de coulissement insaisissable.

7. Valise selon l'une des revendications 1 à 6, **caractérisée en ce qu'**une partie (5a, 5b) de poignée (5) formée comme une aide coulissante est prévue respectivement sur les deux parties du récipient (2, 3) et **en ce que** ces parties de poignée (5a, 5b) peuvent être raccordées entre elles de façon amovible au moins dans une position d'utilisation sortie.

8. Valise selon l'une des revendications 1 à 7, **caractérisée en ce que** la poignée (1) est déplaçable dans sa position de blocage contre une force de rappel.

9. Valise selon l'une des revendications 1 à 8, **caractérisée en ce que** la poignée (1) peut être bloquée dans une position de sûreté insaisissable à l'aide d'au moins une serrure de verrouillage (4).

10. Valise selon l'une des revendications 1 à 9, **caractérisée en ce que** la serrure de verrouillage (4) est formée comme serrure à clé ou à chiffres.

11. Valise selon l'une des revendications 1 à 10, **caractérisée en ce que** la serrure de verrouillage (4) est formée comme serrure de valise pour les parties de valise (2, 3) avec laquelle serrure de valise aussi bien l'espace intérieur de la valise que la poignée (1) pivotant dans l'espace intérieur de la valise, peuvent être bloqués.

12. Valise selon l'une des revendications 1 à 11, **caractérisée en ce que** la valise est formée comme valise en forme de cadre ou valise en forme de coque.
